# FASCICULE DE BREVET EUROPEEN

(11) **EP 0 071 513 B1**
(45) Date de publication et mention de la délivrance du brevet: **20.11.1986**
(21) Numéro de dépôt: 82401335.3
(22) Date de dépôt: 16.07.1982
(51) Int. Cl.: C10L 1/22, C07C 103/00

(54) **Additifs azotes utilisables comme agents d'abaissement du point de trouble des distillats moyens d'hydrocarbures et compositions de distillats moyens d'hydrocarbures renfermant lesdits additifs**
Zusätze zu verwenden als Trübungverhinderungsmittel in Mittendestillationskohlenwasserstoffen und Zusammensetzungen von Mittendestillationskohlenwasserstoffen welche die Zusätze enthalten
Additives for use as pour point dispersants for middle distillate hydrocarbons, and compositions of middle distillate hydrocarbons containing said additives

(30) Priorité: 30.07.1981 FR 8114870
(43) Date de publication de la demande: 09.02.1983
(73) Titulaire: INSTITUT FRANCAIS DU PETROLE, 92502 Rueil-Malmaison (FR); ELF FRANCE Société Anonyme dite:, 75340 Paris Cedex 07 (FR)
(72) Inventeur: Maldonado, Paul, F-69360 Saint Symphorien d'Ozon (FR); Leger, Robert, F-69520 Grigny (FR); Cohen, Choua, F-69005 Lyon (FR); Sillion, Bernard, F-78150 Rocquencourt (FR)
(74) Mandataire: Colas des Francs, Jean

## Description

L'invention concerne des distillates moyens d'hydrocarbures (fuel-oils, gazoles), dont le point de trouble est abaissé par adjonction d'additifs azotés.

Les distillats de pétrole concernés par l'invention consistent en des distillats moyens (fuel-oils, gazoles) dont l'intervalle de distillation (norme ASTM D 86-67) se situe entre 150°C et 450°C. Les gazoles considérés plus particulièrement ont un intervalle de distillation allant d'une température initiale comprise entre 160°C et 190°C à une température finale comprise entre 350°C et 390°C.

Il existe sur le marché un grand nombre de produits préconisés pour améliorer la température limite de filtrabilité et le point d'écoulement des coupes pétrolières riches en paraffines, tels que par exemple:
-les polymères à base d'oléfines à longue chaîne.
-les copolymères à base d'alpha-oléfines,
-les copolymères éthylène-acétate de vinyle,
-les N-acylaminoéthylesters de polymères contenant des acides, ou encore:
-des composés halocarbonés.

Ces produits agissent sur les phénomènescinétiques de cristallisation et modifient la taille des cristaux, permettant l'emploi de la suspension à une température plus basse sans colmatage des canalisations et des filtres. Les produits mentionnés ci-dessus ne modifient pas la température à laquelle apparaissent les premiers cristaux de paraffine. En effet, il a été considéré jusqu'à présent que cette température était une donnée dépendant du poids moléculaire et de la formule des paraffines et de la nature du solvant.

L'abaissement du point de trouble des distillates moyens (notamment des gazoles) par un additif, présenterait un intérêt important pour les raffineurs, car il permettrait, sans modifier le schéma de distillation, de respecter les spécifications, qui évoluent actuellement dans le sens d'une plus grande sévérité.

Des additifs voisins de ceux considérés dans la présente demande et définis plus loin ont été décrit dans l'art antérieur. On indique ci-après comment l'invention se distingue de l'enseignement des documents antérieurs les plus proches.

Le brevet US 3,035,907 décrit des additifs qui peuvent être utilisés notamment dans les fuel-oils et les carburants Diesel et qui sont obtenus par amidation de l'acide itaconique par une mono-ou une diamine primaire ou secondaire. L'acide itaconique (ou méthylène succinique) ne fait pas partie des acides alcénylsucciniques qui seront considérés dans la présente demande, et dont les radicaux alcényles renfermant de 10 à 30 atomes de carbone.

Par ailleurs, dans ce document antérieur, on s'arrête à la formation d'amides, alors que, compte tenu des conditions opératoires mises en oeuvre dans la préparation des additifs .utilisés dans l'invention, ceux-ci renferment une proportion substantielle de fonctions imides.

Le brevet US 3,046,102 décrit des additifs pour fuel-oils consistant en particulier en des acides amiques formés entre l'acide itaconique et une amine aliphatique, primaire ou secondaire. La réaction est une amidation. En outre, comme pour le document précédent, l'acide itaconique ne fait pas partie des acides alcénylsucciniqùes considérés dans l'invention.

Le brevet US 2,982,630 décrit un additif pour essence consistant en un acide N-éthanol alcényl- succinamique obtenue par réaction de proportions équimolaires d'anhydride d'acide alcénylsuccinique et d'éthanolamine. La réaction est menée dans des conditions telles qu'on ne forme pas d'eau de condensation. Il ne se forme donc pas de groupements imides. De manière différente, dans la présente demande, des produits volatils (eau) sont éliminés, avec formation de groupements imides. De plus, les additifs sont utilisés dans des distillats moyens (gazoles, fuel-oils) et non dans des essences.

Le brevet FR 1.197.418 décrit des additifs utilisés notamment dans les huiles combustibles (fuel-oils) et consistant en particulier en des acides amidiques tels que les acides succinamiques et les acides maléamiques. Il est mentionné que l'on évite la formation d'imides cycliques, (page 3, colonne 1, lignes 25-27).

On a maintenant découvert que certains composés chimiques, dont une définition est donnée plus loin, ont, lorsqu'ils sont ajoutés aux distillats moyens, la propriété de ne laisser apparaître les premiers cristaux de paraffines qu'à une température plus basse que celle à laquelle ces cristaux apparaîtraient en l'absence de tels additifs. Cette propriété est d'autant plus inattendue qu'elle se conserve après plusieurs cycles de réchauffage et de refroidissement et se manifeste par un mécanisme qui n'est pas encore expliqué.

Cette classe de composés chimiques présente également un effet sur d'autres propriétés des distillats moyens (notamment des gazoles), en modifiant le comportement du milieu qui contient les paraffines précipitées.

Ainsi, les composés préconisés dans l'invention ont une action importante sur la température limite de filtrabilité et la température d'écoulement.

Lorsque les cristaux de paraffines dont la formation est provoquée par le refroidissement sont apparus, leur tendance naturelleest de se rassembler par gravité dans la partie basse. Ce phénomène, généralement connu dans le term de sédimentation, provoque le bouchage des canalisations et des filtres et est préjudiciable à la bonne utilisation des distillats moyens et notamment des gazoles. Les composés chimiques préconisés dans l'invention peuvent diminuer notablement la vitesse de sédimentation des paraffines formées par refroidissement des gazoles et autres distillats moyens.

Enfin, les produits préconisés pour leurs propriétés mentionnées ci-dessus confèrent en outre aux gazoles et distillats moyens auxquels ils sont ajoutés, des propriétés anti-corrosion sur les surfaces métalliques.

D'une manière générale, les compositions de distillats moyens de pétrole de l'invention peuvent être. définies comme comprenant une proportion majeure de distillat moyen de pétrole et une proposition mineure, suffisante pour en abaisser le point de trouble, d'un additif consistant en un produit de masse moléculaire moyenne d'environ 300 à 10.000 résultant de la réaction d'au moins un composé dicarboxylique aliphatique choisi parmi les anhydrides maléiques et alkylmaléiques, les anhydrides alcénylsucciniques ayant de 10 à 30 atomes de carbone dans le radical alcényl, les acides dicarboxyliques et les diesters d'alkyles légers correspondants, et d'au moins un composé à fonction amine primaire répondant à l'une des formules générales: où R représente un radical aliphatique saturé monovalent de 1 à 30 atomes de carbone, Z est choisi parmi les groupements -NR'- dans lesquels R' représente un atome d'hydrogène ou un radical aliphatique saturé monovalent de 1 à 30 atomes de carbone, n est un nombre entier de 2 à 4, m est zéro ou un nombre entier de 1 à 4; et R⁵ représente un radical aliphatique saturé divalent de 1 à 18 atomes de carbone; ledit composé à fonction amine primaire étant utilisé en une proportion de 0,9 à 1,2 mole par mole dudit composé dicarboxylique et ladite réaction étant effectuée à une température de 120 à 200°C, pendant un temps suffisant pour former la quantité théorique de produits volatils consistant en eau et/ou en alcool, qui sont éliminés.

Les composés de formule (I) ci-dessous peuvent consister en des amines primaires de formule R^{I-}NH_{P} (dans ce cas, dans la formule (I), Z représente le groupement-NH-, et la valeur de m est zéro).

De préférence, le radical R¹ est linéaire et renferme de 12 à 30, et plus particulièrement de 16 à 25 atomes de carbone. Comme exemples spécifiques de ces amines, on peut citer: la dodécylamine, la tétradécylamine, l'hexadécylamine, l'octadécylamine, l'éicosylamine et la docosylamine. L'hexadécylamine et l'octadécylamine étant préférées.

Les composés de formule (I) peuvent encore consister en des polyamines dérivées d'amines aliphatiques saturées répondant à la formule: qui correspond à la formule générale (1) dans laquelle Z représente le groupement -NH-; m peut avoir une valeur de 1 à 4 et n une valeur de 2 à 4, de préférence 3.

De préférence, le radical R¹ est linéaire et renferme de 12 à 30 et plus particulièrement de 16 à 25 atomes de carbone.

Comme composés spécifiques, on peut citer: le N-dodécyl diamino-1,3 propane, le N-tétradécyl diamino-1,3 propane, le N-hexadécyl diamino-1,3 propane, le N-octadécyl diamino-1,3 propane, le N-éicosyl diamino-1,3 propane, le N-docosyl diamino-1,3 propane, la N-hexadécyldipropylène triamine, la N-octadécyl dipropylène triamine, la N-éicosyldipropylène triamine et la N-docosyldipropylène triamine. Le plus avantageusement, on utilise les N-docosyl-, N-eicosyl-, N-octadécyl-, N-hexadécyl- ou encore N-dodécyl-diamino 1,3 propane, ainsi que la N-hexadécyl- et la N-octadécyl- dipropylène-triamine.

Les composés de formule (I) peuvent également consister en des polyamines répondant à la formule: où R² et R³, identiques ou différents, sont chacun un radical alkyle ayant de 1 à 24 et de préférence de 8 à 24 atomes de carbone, R² et R³ renfermant à eux deux de préférence de 16 à 32 atomes de carbone; n a une valeur de 2 à 4 et m une valeur de 1 à 4.

Comme composés spécifiques, on peut citer le N, N-diéthyl-diamino-1,2 éthane, le N,N-diisopropyldiamino-1,2 éthane, le N,N-dibutyl-diamino-1,2 éthane, le N,N- diéthyl-diamino-1,4 butane, le N,N-diméthyl-diamino-1,3 propane, le N,N-diéthyl-diamino-1,3 propane, le N,N-dioctyl-diamino-1,3 propane, le N,N-didécyldiamino-1,3 propane, le N,N didodécyl-diamino-1,3 propane, le N,N-ditétradécyl- diamino-1,3 propane, le N,N-dihexadécyldiamino-1,3 propane, le N,N-dioctadécyldiamino-1,3 propane, la N,N-didodécyldipropylènetriamine, la N,N-ditétradécyldipropylène triamine, la N,N-dihexadécyldipropylène triamine et la N,N-dioctadécyldipropylènetriamine.

Le composé à fonction amine primaire mis en jeu dans la préparation des additifs de l'invention peut aussi consister en un aminoalcool de formule (II): où R⁵ représente un radical aliphatique saturé divalent, linéaire ou ramifié, de préférence linéaire, renfermant de 1 à 18 et de préférence de 10 à 18 atomes de carbone. Comme exemples spécifiques, on peut citer:
la monoéthanolamine, l'amino-1 propanol-3, 1'amino-1 butanol-4, l'amino-1 pentanol-5, l'amino-1 hexanol-6, l'amino-1 heptanol-7, l'amino-1 octanol-8, l'amino-1 décanol-10, l'amino-1 undécanol-11, l'amino-1 tridécanol-13, l'amino-1 tétradécanol-14, l'amino-1 hexadécanol-16, l'amino-2 méthyl-2 propanol-1, l'amino-2 butanol-1 et l'amino-2 pentanol-1

Il doit être entendu que, sans sortir du cadre de l'invention, il est possible de mettre en jeu un ou plusieurs composés répondant à la formule (I) et/ou un ou plusieurs composés répondant à la formule (II).

Les composés dicarboxyliques sur lesquels on effectue la condensation d'un composé de formule (I) ou d'un composé de formule (II) tels que décrits précédemment, sont plus particulièrement choisis parmi l'anhydride maléique, les anhydrides alkylmaléiques, par exemple l'anhydride méthylmaléique (ou citraconique) ou encore parmi les anhydrides alcényl-succiniques, par exemple ceux obtenus par action d'au moins une oléfine-a de préférence linéaire (ayant 10 à 30 atomes de carbone) sur l'anhydride maléique. On peut mentionner plus spécifiquement l'anhydride n-octadécényl succinique ou l'anhydride dodécényl-succinique. Il est possible, bien entendu, d'utiliser des mélanges de deux (ou plus) de ces composés.

Au lieu des anhydrides mentionnés ci-dessus, il est possible d'utiliser les acides dicarboxyliques correspondants, ainsi que les diesters d'alkyle légers de ceux-ci (tels que, par exemple, les esters de méthyle, éthyle, propyle et butyle).

Les composés à fonction amine primaire de formules (I) et (II) sont habituellement utilisés à raison de 1,02 à 1,2 mole, de préférence de 1,05 à 1,1 mole, par mole de composé dicarboxylique. On peut également mettre en jeu un léger défaut de composé à fonction amine primaire (I) ou (II), jusqu'à 0,9 mole par mole de composé dicarboxylique. La proportion est donc de 0,9 à 1,2 mole/mole, comme indiqué précédemment.

La condensation des composés de formule (I) et/ou (II), sur les composés dicarboxyliques (par exemple acides dicarboxyliques, esters, ou de préférence anhydrides) peut être faite sans solvant, mais de préférence on utilisera un solvant consistant plus particulièrement en un hydrocarbure aromatique ou naphténo-aromatique de point d'ébullition compris entre 70° et 250°C par exemple: le toluène, les xylènes, le diisopropylbenzène ou bien encore une coupe pétrolière ayant l'intervalle de distillation approprié.

Pour préparer les compositions d'additifs considérées dans l'invention, on peut dans la pratique procéder de la manière suivante: Dans un réacteur contenant le composé dicarboxylique, et en maintenant le température entre 30°C et 80°C, on introduit peu à peu le composé de formule (I) et/ou (II). On élevèe ensuite la température à 120°C-200°C en éliminant les produits volatils formés (eau ou alcools), soit par entraînement avec un courant de gaz inerte, soit par distillation azéotropique avec le solvant choisi; la concentration en matière sèche est par exemple de 40 à 70 %., le plus souvent voisine de 60 %.

La durée de réaction, après addition des réactifs, est comprise par exemple entre 1 et 8 heures et de préférence entre 3 et 6 heurs.

Les additifs considérés dans l'invention sont particulièrement intéressants pour améliorer le point de trouble des distillats moyens du pétrole (notamment des gazoles) c'est-à-dire pour diminuer la température d'apparition des premiers cristaux de n-paraffines contenues dans ceux-ci.

Bien que le mécanisme d'action de ces additifs sur la température d'apparition des cristaux de paraffines dans les distillats moyens n'ait pas encore égé clairement élucidé, on observe une nette amélioration du point de trouble des distillats moyens traités par ces additifs, lorsqu'ils sont ajoutés à des concentrations allant par exemple de 20 à 2000 g par tonne de distillat moyen. Les concentrations préférées vont de 100 à 2000 g/t. L'abaissement du point de trouble peut aller par exemple jusqu'à 5°C, quelquefois davantage.

De plus, il est remarquable de constater que les additifs considérés dans l'invention qui sont efficaces sur l'amélioration du point de trouble des distillats moyens ont d'autre part la propriété d'inhiber la sédimentation des n-paraffines dans les distillats moyens au repos, d'améliorer la température limite de filtrabilité et la température d'écoulement et d'inhiber la corrosion des surfaces métalliques en contact avec ces distillats.

Ainsi, dans la gamme de concentration de l'additif, de 20 g à 2000 g par tonne, il est possible d'observer un abaissement de la température de filtrabilité pouvant aller par exemple jusqu'à 12°C, un abaissement du point d'écoulement pouvant aller jusqu'à 20°C, une diminution de la proportion de paraffines sédimentées et un effet anticorrosion net observé en particulier sur les métaux ferreux.

Pour formuler les compositions de distillats moyens de l'invention, il est possible d'ajouter les additifs directement au distillat moyen par une simple opération de mélange.

Il est cependant souvent avantageux de les introduire sous la forme de "solutions mères" préparés au préalable dans les solvents déjà mentionnés plus haut.

Les "solutions mères" peuvent contenir par exemple de 20 à 60 % en poids d'additifs.

Les exemples suivants illustrent l'invention et ne doivent en aucune manière être considérés comme limitatifs.

### Exemple 1

On introduit dans un réacteur de 20 I muni d'une bonne agitation 2.700 g d'une polyamine commerciale (contenant un mélange, environ 27% de palmityl 1,3- propane-diamine et 70 % de stéaryl 1,3 propanediamine ayant un équivalent de 370 g pour une amine primaire) et 2.700 g de xylène, on dissout l'amine à 50°C et on refroidit ensuite à 30°C, on rajoute une solution de 699 g d'anhydride maléique dissout dans 1.050 g de xylène en maintenant la température intérieure à 40°C; l'addition dure une heure, on chauffe ensuite pendant 3 H à reflux de xylène, la température intérieure est de 144°C, on élimine par distillation 157 g d'eau correspondant à 128 g d'eau de réaction et 29 g d'eau contenue dans l'amine; à la fin de la réaction on distille 500 g de xylène pour obtenir une solution à 50% en poids de l'additif I dans le xylène.

L'additif 1 a été analysé après évaporation du solvant. Sa masse moléculaire en nombre, mesurée par tonomètrie, est de 1800. Le spectre infra-rouge en couche mince montre l'existence de bandes imides à 1700 et 1780 cm-¹ amide secondaire à 1635 et 1560 cm-¹ et amine secondaire à 3300 cm-¹.

Les additifs II à VII présentent les mêmes bandes que l'additif I. Leurs masses moléculaires sont comprises entre 1500 et 3000.

On teste l'activité de cet additif I dans deux coupes de gazole d'origine Aramco dont les caractéristiques sont indiquées au tableau I ci-après.

L'effet de l'additif I sur l'abaissement du point de trouble de chacune des deux coupes de gazole, en fonction de la concentration en additif, déterminé suivant la méthode NF T 60 105, est montré au tableau Il ci-après.

### Exemple 2

Dans cet exemple, on utilise à 0,1 % en poids dans les deux coupes de gazole utilisées dans l'exemple 1, des additifs qui diffèrent principalement par la nature de l'amine de départ, la méthode de préparation étant la même que dans l'exemple 1.
Additif I : produit utilisé dans l'exemple 1
Additif Il : produit de la condensation sur l'anhydride maléique de la N-stéaryl-dipropylène triamine;
Additif III : produit de la condensation sur l'anhydride maléique de la stéaryl-amine.

Les résultats sont indiqués au tableau III ci-après.

On constante que l'effet d'abaissement du point de trouble est le plus important dans le cas de l'additif I, dans lequel l'amide de départ est un mélange de deux N-alkyl 1,3 propane diamines.

### Exemple 3

Dans cet exemple, on utilise à raison de 0,1 % en poids dans les deux mêmes gazoles que précédemment, des additifs qui diffèrent essentiellement par la longueur de la chaîne alkyle de l'amine de départ:
Ainsi on utilise:
   Additif I : produit utilisé dans l'exemple 1
   Additif IV : produit de la condensation sur l'anhydride maléique de la N-béhényl 1,3 propane diamine (béhényl=C₂₂)
   Additif V : produit de la condensation sur l'anhydride maléique de la N-lauryl, 3 propane diamine (lauryl=C₁₂)

Les résultats des déterminations du point de trouble sont indiqués au tableau IV ci-après.

On remarque que l'additif dérivant d'une diamine à chaîne alkyle de 12 atomes de carbone est nettement moins efficice que ceux qui dérivent de diamine à chaîne alkyle plus longue: 16,18 ou 22 atomes de carbone.

### Exemple 4

Dans cet exemple, on utilise, à raison de 0,1 % en poids dans les deux mêmes gazoles que précédemment, des additifs qui diffèrent entre eux essentiellement par la nature du composé dicarboxylique de départ.

Ainsi on utilise:
Additif 1 : produit utilisé dans l'exemple 1, dérivant de l'anhydride maléique
Additif VI : produit de la condensation de la N-stéaryl 1,3 propane diamine sur l'anhydride méthylmaléique (citraconique)
Additif VII : produit de la condensation de la N-stéaryl 1,3 propane diamine sur l'anhydride n-octadécenyl succinique.

Les points de trouble déterminés sont indiqués au tableau V ci-après:

### Exemple 5

Dans cet exemple, on a testé l'action inhibitrice d'un additif, selon l'invention, sur la sédimentation des n-paraffines cristallisant dans une coupe de gazole maintenu au repos à basse température.

L'additif utilisé est l'additif déjà utilisé précédemment.

Deux éprouvettes de 100 cm3 sont remplies d'une coupe gazole caractérisée par l'intervalle de distillation PI=186°C, PF=385°C-(gazole n° 2 déjà utilisé précédemment).

Dans la première éprouvette, on n'introduit pas d'additif.

Dans la deuxième éprouvette, on introduit 0,1 % en poids de l'additif I.

Les deux éprouvettes sont bouchées hermétiquement, puis laissées au repos en chambre froide à -10°C pendant une semaine.

Au bout d'une semaine, le degrée de sédimentation des paraffines ayant précipité, exprimé par le volume de la phase supérieure limpide, est noté dans le tableau suivant:

Toutes les paraffines précipitées se retrouvent donc dans 50 % du volume dans le gazole non additivé, ce qui rend la partie inférieure plus difficile à utiliser par colmatage des pompes, filtres et canalisations.

Pour le gazole additivé, il n'y a que 15 % de phase supérieure limpide. Les paraffines sont dans 85 % du volume total. Elles sont mieux dispersées et plus faciles à véhiculer.

### Exemple 6

Dans cet exemple, on teste l'effet d'un additif selon l'invention sur la température limite de filtrabilité (TLF) des deux coupes de gazole déjà décrites précédemment.

Les TLF sont déterminées suivant la norme NF M 07-042

### Exemple ₇

Dans cet exemple, on teste l'effet anti-corrosion de l'additif I de l'exemple 1.

Le produit 1 a été utilisé dans les deux gazoles n° 1 et n° 2 déjà décrits précédemment, à la concentration de 0,01 % en poids.

Le test de corrosion consiste à étudier la corrosion par de l'eau de mer synthétique, d'éprouvettes cylindriques en acier ou en fer poli selon la norme ASTM D 665 modifiée de la façon suivante:
La température est de 32,2°C et la durée: 20 heures

Les deux gazoles n° 1 et n° 2 non additivés donnent des éprouvettes rouillées à 100 % de leur surface et les deux gazoles contenant 0,01 % en poids d'additif donnent des éprouvettes intactes à 0 % de rouille.

### Exemple 8

Dans cet exemple on test l'effet de l'additif 1 selon l'invention sur le point d'écoulement de coupes gazoles. Les points d'écoulement sont déterminés suivant la norme française NFT 60105; l'additif est essayé à 0,1 % en poids. Les résultats sont indiqués au tableau VIII ci-après.

### Exemple 9

Dans un réacteur de 3 I, muni d'un système de séparation d'eau de Dean et Stark et d'une bonne agitation, on introduit une solution constituée par 294 g (3 moles) d'anhydride maléique dissous dans 500 g de xylène. En maintenant la température de cette solution entre 30 et 40°C, on y ajoute, en 1,5 h, une solution obtenue à partir de 1230 g (3 moles) de N,N-didodécyldiamino 1,3 propane et de 1000 g de xylène. L'ensemble est porté pendant 3 heures au reflux du xylène, temps pendant lequel on recueille 55 g d'eau évacués hors du milieu réactionnel. Le produit de la réaction constitue l'additif VIII qui se trouve en solution dans le xylène à une concentration très voisine de 50 % en poids.

### Exemple 10 .

En suivant un mode opératoire identique à celui de l'exemple 9, on procédé à la condensation de 532 g (2 moles) d'anhydride dodécénylsuccinique sur 820 g (2 moles) de N,N-didodécyldiamino-1,3 propane. Le produit de la condensation constitue l'additif IX, dont la concentration dans le xylène est ajustée pour obtenir une valeur de 50 % en poids.

On a testé l'effet des additifs VIII et IX ainsi obtenus sur le point de trouble (déterminé selon la norme NF T 60-105), la température limite de filtrabilité (déterminée selon la norme NF M 07-042) et le point d'écoulement (déterminé selon la norme NF T 60-105) des deux gazoles n° 1 et n° 2, la concentration des additifs étant, dans chaque cas, de 0,1 % en poids.

Les résultats sont rassemblés dans le tableau IX ci-après.

### Exemple 11

On introduit dans un réacteur de 3 muni d'une bonne agitation 294 g (3 moles) d'anhydride maléique dissout dans 500 g de xylène et on refroidit à 30°C. On ajoute une solution dans 324 g de xylène d'un mélange de 55% en moles d'éthanolamine et 45% en moles d'une coupe commerciale de N-alkyl propylènediamines, dont les chaînes alkyles consistent en environ 27% de chaîne en C₁₆ et 72% de chaîne en C_{'8} (masse moléculaire équivalent: 370 pour une fonction amine primaire), la quantité globale d'équivalents amines primaires étant de 3, I, la température étant maintenu inférieure à 40°C.

L'addition dure une heure, on chauffe ensuite pendant 3 heures à reflux du xylène. La température intérieure est de 144°C. On élimine par distillation 67g d'eau correspondant à 54g d'eau de réaction et 13g d'eau contenu dans l'amine; à la fin de la réaction, on dilue par 200g de xylène pour obtenir une solution à 50% en poids de l'additif X dans le xylène.

L'additif X a été analysé après évaporation du solvant. Le spectre infra-rouge en couche mince montre l'existence de bandes imides à 1700 et 1780 cm-'.

### Exemple 12

Cet exemple est conduit suivant le mode opératoire décrit dans l'exemple 11, en maintenant des rapports molaires entre les réactifs identiques à celui donné dans l'exemple 11.

De l'éthanolamine est condensée sur l'anhydride alcényl succinique obtenu par réaction, en quantités équimoléculaires, d'anhydride maléique sur une coupe d'oléfines-a linéaires, renfermant approximativement 49% d'oléfine en C₂₀, 42% en C₂₂ et 9% en C₂₄. On utilise un rapport molaire de 1/1 entre l'éthanolamine et les groupements anhydrides de l'anhydride alcénylsuccinique. Le résultat de cette condensation fournit l'additif XI.

Cet additif est obtenu en solution dans le xylène dont on ajuste la quantité de façon à obtenir une solution à 50% en poids dans le xylène.

On teste l'activité des compositions d'additifs préparées dans les exemples 11 et 12 en les incorporant à raison de 0,1 % en poids d'additif par rapport au gazole, aux deux coupes de gazoles d'origine ARAMCO, désignées par G, et G₂, dont les caractéristiques ont été indiquées plus haut.

Pour chacune des compositions ainsi formées, trois déterminations ont été effectuées:
-le point de trouble suivant la méthode NF T 60-105
-la température limite de filtrabilité (TLF) par la méthode NF M 07-042
-le point d'écoulement par la méthode NF T 60-105.

Les résultats de ces déterminations sont rassemblées dans le tableau X ci-après:

## Revendications

1. Composition de distillat moyen de pétrole, caractérisée en ce qu'elle comprend une proportion majeure de distillat moyen de pétrole et une proportion mineure, suffisante pour eri abaisser le point de trouble, d'un additif consistant en un produit de masse moléculaire moyenne d'environ 300 à 10.000 résultant de la réaction d'au moins un composé dicarboxylique aliphatique choisi parmi les anhydrides maléiques et alkylmaléiques, les anhydrides alcénylsucciniques ayant de 10 à 30 atomes de carbone dans le radical alcényle, les acides dicarboxyliques et les diesters d'alkyles légers correspondants, et d'au moins un composé à fonction amine primaire répondant à l'une des formules générales: et où R représente un radical aliphatique saturé monovalent de 1 à 30 atomes de carbone, Z est choisi parmi les groupements -NR'- dans lesquels R' représente un atome d'hydrogène ou un radical aliphatique saturé monovalent de 1 à 30 atomes de carbone, n est un nombre entier de 2 à 4, m est zéro ou un nombre entier de 1 à 4; et R⁵ représente un radical aliphatique saturé divalent de 1 à 18 atomes de carbone; ledit composé à fonction amine primaire étant utilisé en une proportion de 0,9 à 1,2 mole par mole dudit composé dicarboxylique et ladite réaction étant effectuée à une température de 120 à 200°C, pendant un temps suffisant pour former la quantité théorique de produits volatils consistant en eau et/ou en alcool, qui sont éliminés.

2. Composition selon la revendication 1, caractérisé en ce que ledit composé à fonction amine primaire (I) consiste en au moins une mono-amine de formule R' NH₂ ou R' représente un radical alkyle linéaire de 12 à 30 atomes de carbone.

3. Composition selon la revendication 1, caractérisée en ce que ledit composé à fonction amine primaire (I) consiste en au moins une polyamine de formule où R' représente un radical alkyle linéaire de 12 à 30 atomes de carbone, n est un nombre entier de 2 à 4 et m un nombre entier de 1 à 4.

4. Composition selon la revendication 1, caractérisée en ce que ledit composé à fonction amine primaire (I) consiste en au moins une polyamine de formule où R² et R³ représentent chacun un radical alkyle linéaire de 8 à 24 atomes de carbone, R² et R³ renfermant ensemble de 16 à 32 atomes de carbone, n est un nombre entier de 2 à 4 et m un nombre entier de 1 à 4.

5. Composition selon la revendication 1, caractérisée en ce que ledit composé à fonction amine primaire (II) consiste en au moins un amino-alcool de formule: où R⁵ représente un radical alkylène linéaire de 1 à 18 atomes de carbone.

6. Composition selon l'une des revendications 1 à 5, caractérisée en ce que ledit composé dicarboxylique aliphatique est choisi parmi l'anhydride maléique, l'anhydride méthylmaléique, et les anhydrides n-octadécényl- et dodécényl-succiniques.

7. Composition selon l'une des revendications 1 à 6, caractérisée en ce que ladite réaction est effectuée au sein d'un solvant hydrocarboné de point d'ébullition compris entre 70 et 250°C.

8. Composition selon l'une des revendications 1 à 7, caractérisée en ce que ladite réaction comprend le mélange, à une température de 30 à 80°C, dudit composé dicarboxylique avec ledit composé de formule (I) ou (II) et le chauffage du mélange résultant, à une température de 120 à 200°C, pendant une durée de 1 à 8 heures.

9. Composition selon l'une revendications 1 à 8,- caractérisée en ce-que ledit distillat moyen a un intervalle de distillation entre 150 et 450°C.

10. Composition selon la revendication 9, caractérisée en ce que ledit distillat moyen consiste en une coupe de gazole ayant un intervalle de distillation allant d'une température initiale de 160 à 190°C à une température finale de 350 à 390°C.

11. Composition selon l'une des revendications 1 à 10, caractérisée en ce que la proportion dudit additif est de 20 à 2000 g/tonne.

12. Composition selon la revendication 11, caractérisée en ce que la proportion dudit additif est d'environ 1000 g/tonne.

## Patentansprüche

1. Zusammensetzung von Mitteldestillatkohlenwasserstoff, dadurch gekennzeichnet, daß es einen größeren Mengenanteil an Mitteldestillatkohlenwasserstoff und einen kleineren Mengenanteil, der jedoch zur Herabsetzung des Trüberungspunktes ausreicht, an einem Zusatz enthält, der aus einem Produkt von der mittleren Molekularmasse etwa 300 bis 10.000 besteht und aus der Umsetzung von zumindest einer aliphatischen Dicarbonsäureverbindung, ausgewählt aus den Anhydriden von Maleinsäure und Alkylmaleinsäuren, den Alkenylbernsteinsäureanhydriden mit 10 bis 30 Kohlenstoffatomen in Alkyenylrest, und den entsprechenden Dicarbonsäuren und niedrig-Dialkylestern, und zumindest einer Verbindung mit primärer Amir'unktion, welche einer der folgenden allgemeinen Formeln entspricht, stammt: und worin R einen gesättigten einwertigen aliphatischen Rest mit 1 bis 30 Kohlenstoffatomen bedeutet, Z eine Gruppe -NR'- ist, worin R' ein Wasserstoffatom oder einen gesättigten aliphatischen einwertigen Rest mit 1 bis 30 Kohlenstoffatomen bedeutet, n eine ganze Zahl von 2 bis 4 ist, m die Zahl 0 oder eine ganze Zahl von 1 bis 4 bedeutet und R⁵ einen zweiwertigen gesättigten aliphatischen Rest von 1 bis 18 Kohlenstoffatomen bedeutet, wobei diese Verbindung mit primärer Aminfunktion in einer Menge von 0,9 bis 1,2 mol pro mol dieser Dicarbonsäureverbindung verwendet wird und diese Reaktion bei einer Temperatur von 120 bis 200°C während einer ausreichenden Zeit durchgeführt wird, um die theoretische Menge der flüchtigen Produkte zu bilden, die aus Wasser und/oder aus Alkohol bestehen, welche beseitigt werden.

2. Zusammensetzung nach Anspruch 1, dadurch gekennzeichnet, daß diese Verbindung mit primärer Aminfunktion (1) aus zumindest einen Monoamin der Formel R₁-NH₂ besteht, worin R¹ einen linearen Alkylrest mit 12 bis 30 Kohlenstoffatomen bedeutet.

3. Zusammensetzung nach Anspruch 1, dadurch gekennzeichnet, daß diese Verbindung mit primärer Aminfunktion (I) aus zumindest einem Polyamin der Formel besteht, worin R¹ einen linearen Alkylrest mit 12 bis 30 Kohlenstoffatomen bedeutet, n eine ganze Zahl von 2 bis 4 ist und m eine ganze Zahl von 1 bis 4 darstellt.

4. Zusammensetzung nach Anspruch 1, dadurch gekennzeichnet, daß diese Verbindung mit primärer Aminfunktion (I) aus zumindest einem Polyamin der Formel besteht, worin R² und R³ jeweils einen linearen Alkylrest mit 8 bis 24 Kohlenstoffatomen bedeuten, wobei R² und R³ gemeinsam 16 bis 32 Kohlenstoffatome umfassen, n eine ganze Zahl von 2 bis 4 ist und m eine ganze Zahl von 1 bis 4 darstellt.

5. Zusammensetzung nach Anspruch 1, dadurch gekennzeichnet, daß diese Verbindung mit primärer Aminfunktion (11) aus zumindest einem Aminoalkohol der Formel besteht, worin R⁵ einen linearen Alkylenrest mit 1 bis 18 Kohlenstoffatomen darstellt.

6. Zusammensetzung nach einem der Ansprüche 1 bis 5, dadurch gekennzeichnet, daß die aliphatische Dicarbonsäureverbindung aus der Gruppe Maleinsäureanhydrid, Methylmaleinsäureanhydrid und den Anhydriden der n-Octadecenyl- und Dodecenylbernsteinsäuren gewählt ist.

7. Zusammensetzung nach einem der Ansprüche 1 bis 6, dadurch gekennzeichnet, daß die Reaktion in einem Kohlenwasserstofflösungsmittel mit einem Siedepunkt zwischen 70 und 250°C durchgeführt wird.

8. Zusammensetzung nach einem der Ansprüche 1 bis 7, dadurch gekennzeichnet, daß diese Reaktion das Mischen der Dicarbonsäureverbindung mit der Verbindung der Formel (I) oder (11) bei einer Temperatur von 30 bis 80°C und das Erhitzen der erhaltenen Mischung bei einer Temperatur von 120 bis 200°C während einer Zeitdauer von 1 bis 8 Stunden umfaßt.

9. Zusammensetzung nach einem der Ansprüche 1 bis 8, dadurch gekennzeichnet, daß dieses Mitteldestillat einen Destillationsintervall zwischen 150 und 450°C aufweist.

10. Zusammensetzung nach Anspruch 9, dadurch gekennzeichnet, daß das Mitteldestillat aus einem Schnitt von Gasöl besteht, das ein Destillationsintervall aufweist, das von einer Anfangstemperatur von 160 bis 190°C auf eine Endtemperatur von 350 bis 390°C geht.

11. Zusammensetzung nach einem der Ansprüche 1 bis 10, dadurch gekennzeichnet, daß der Mengenanteil dieses Zusatzes 20 bis 2000 g/t beträgt.

12. Zusammensetzung nach Anspruch 11, dadurch gekennzeichnet, daß der Mengenanteil dieses Zusatzes etwa 1000 g/t beträgt.

## Claims

1. Oil middle distillate composition, characterized as comprising a major proportion of oil middle distillate and a minor proportion, sufficient to decrease the cloud point of said distillate, of an additive consisting of a material having an average molecular weight of about 300 to 10,000 and resulting from the reaction of at least one aliphatic dicarboxylic compound selected from the maleic and alkylmaleic anhydrides, the alkenylsuccinic anhydrides having 10 to 30 carbon atoms in the alkenyl radical, the corresponding dicarboxylic acids and lower alkyl diesters, with at least one compound having a primary amine function, complying with one of the general formulas: and wherein R represents a monovalent saturated aliphatic radical of 1 to 30 carbon atoms, Z is selected form the-NR'-groups, wherein R' is a hydrogen atom or a monovalent saturated aliphatic radical containing 1 to 30 carbon atoms, n is an integer from 2 to 4, m is zero or an integer from 1 to 4; and R⁵ represents a divalent saturated aliphatic radical having 1 to 18 carbon atoms; said compound having a primary amine function being used in a proportion of 0.9 to 1.2 mole per mole of said dicarboxylic compound and said reaction being effected at a temperature of 120 to 200°C for a sufficient time to form the theoretical amount of volatile products consisting of water and/or alcohol, which are eliminated.

2. A composition according to claim 1, characterized in that said compound having a primary amine function (I) consists of at least one mono-amine of the formula R^{I} NH₂ where R' represents a linear alkyl radical of 12 to 30 carbon atoms.

3. A composition according to claim 1, characterized in that said compound having a primary amine function (1) consists of a least one polyamine of the formula wherein R¹ represents a linear alkyl radical with 12 to 30 carbon atoms, n is an integer from 2 to 4 and m an integer from 1 to 4.

4. A composition according to claim 1, characterized in that said compund having a primary amine function (I) consists of at least one polyamine of the formula wherein R² and R³ are each a linear alkyl radical of 8 to 24 carbon atoms, R² and R³ together comprising from 16 to 32 carbon atoms, n is an integer from 2 to 4 and m is an integer from 1 to 4.

5. A composition according to claim 1, characterized in that said compound having a primary amine function (II) consists of at least one amino-alcohol of the formula: where R⁵ represents a linear alkylene radical of 1 to 18 carbon atoms.

6. A composition according to one of claims 1 to 5, characterized in that said aliphatic dicarboxylic compound is selected from maleic anhydride, methylmateic anhydride and the n-octadecenyl and dodecenyl succinic anhydrides.

7. A composition according to one of claims 1 to 6, characterized in that said reaction is performed in a hydrocarbon solvent having a boiling point between 70 and 250°C.

8. A composition according to one of claims 1 to 7, characterized in that said reaction comprises admixing, at a temperature of 30 to 80°C, said dicarboxylic compound with said compound of formula (I) or (II) and heating the resultant mixture at a temperature of 120 to 200°C for 1 to 8 hours.

9. A composition, characterized in that said middle distillate has a distillation range between 150 and 450°C.

10. A composition according to claim 9, characterized in that said middle distillate consists of a gas oil cut having a distillation range from an initial temperature of 160 to 190°C to a final temperature of 350 to 390°C.

11. A composition according to one of claims 1 to 10, characterized in that the proportion of said additive is from 20 to 2000 g/ton.

12. A composition according to claim 11, characterized in that the proportion of said additive is about 1000 g/ton.
